# EUROPÄISCHE PATENTSCHRIFT

(11) **EP 3 705 635 B1**
(45) Veröffentlichungstag und Bekanntmachung des Hinweises auf die Patenterteilung: **16.08.2023**
(21) Anmeldenummer: 20159173.2
(22) Anmeldetag: 25.02.2020
(51) Int. Cl.: E03B 7/08, E03D 1/14

(54) **SPÜLKASTEN, INSBESONDERE UNTERPUTZSPÜLKASTEN, FÜR EIN WC ODER URINAL, SOWIE TRINKWASSERLEITUNGSSYSTEM MIT EINEM SPÜLKASTEN**
FLUSHING CISTERN, IN PARTICULAR A FLUSH-MOUNTED CISTERN, FOR A WC OR URINAL, AS WELL AS A DRINKING WATER CONDUIT SYSTEM WITH A FLUSHING CISTERN
RÉSERVOIR DE CHASSE D'EAU, EN PARTICULIER RÉSERVOIR DE CHASSE D'EAU ENCASTRÉ, POUR DES TOILETTES OU UN URINOIR, AINSI QUE SYSTÈME DE CONDUITE D'EAU POTABLE DOTÉ D'UN RÉSERVOIR DE CHASSE D'EAU

(30) Priorität: 06.03.2019 DE 102019105614
(43) Veröffentlichungstag der Anmeldung: 09.09.2020
(62) Teilanmeldung aus: 22177765.9
(73) Patentinhaber: Viega Technology GmbH & Co. KG, 57439 Attendorn (DE)
(72) Erfinder: Hausmann, Jennifer, 57392 Schmallenberg (DE); Dietermann, Patrick, 57368 Lennestadt (DE); Steger, Patrick, 57233 Kreuztal (DE); Ruhrmann, Andre, 57413 Finnentrop (DE); Vojkovic, Marko, 58849 Herscheid (DE); Ziegeweidt, Julian, 57489 Drolshagen (DE)
(74) Vertreter: Cohausz & Florack

(56) Entgegenhaltungen:
- DE-A1- 10 222 193
- DE-A1-102016 118 770
- DE-U1-202011 105 696
- DE-U1-202017 100 660

## Beschreibung

Die Erfindung betrifft gemäss dem Oberbegriff des Anspruchs 1 einen Spülkasten, insbesondere Unterputzspülkasten, für ein WC oder Urinal, mit einem Ablaufventil, das einen aus einer Schließstellung in eine Spülstellung anhebbaren Verschlusskörper aufweist, wobei der Verschlusskörper als Überlaufrohr ausgeführt ist und eine Dichtung aufweist, die in der Schließstellung auf einem Ventilsitz dichtend aufliegt, mit mindestens einer Wasser-Zuflussleitung, mit einer Ventilanordnung zum Einlassen von in der Wasser-Zuflussleitung anstehendem Trinkwasser, mit einer Wasserabführleitung zum Abführen des von der Ventilanordnung eingelassenen Trinkwassers, und mit einer Steuerung.

Des Weiteren betrifft die Erfindung ein Trinkwasserleitungssystem gemäss Anspruch 14.

Trinkwasser-Installationen unterliegen hohen hygienerelevanten Anforderungen, um mittelbare oder unmittelbare gesundheitliche Beeinträchtigungen und Störungen des Wohlbefindens beim einzelnen Nutzer auszuschließen. Ziel ist es, eine einwandfreie Trinkwasserbeschaffenheit in der jeweiligen Trinkwasser-Installation zu gewährleisten. In Trinkwasser-Installationen können sich Mikroorganismen, unter Umständen auch Krankheitserreger wie Legionellen vermehren. Gelangen Legionellen in Installationen mit erwärmtem Trinkwasser, in denen Wassertemperaturen zwischen 25 °C und 50 °C vorherrschen, so können sie sich zu hygienisch relevanten Konzentrationen vermehren. Insbesondere durch Stagnation und ungeeignete Betriebsweise kann die Trinkwasserbeschaffenheit in den Leitungen und Apparaten einer Trinkwasser-Installation durch Vermehrung von Mikroorganismen oder durch erhöhte Konzentration von in Lösung gehenden Anteilen der Werkstoffe der Apparate oder Leitungen beeinträchtigt werden, sodass die an Trinkwasser gestellten Anforderungen nicht mehr erfüllt sind.

Eine bekannte Maßnahme zur Einhaltung einer hygienisch einwandfreien Trinkwasserbeschaffenheit besteht darin, eine Trinkwasser-Zirkulationsleitung vorzusehen, die ohne Entnahmestelle erwärmtes Trinkwasser einem Trinkwassererwärmer, z. B. einem Speicher-Trinkwassererwärmer, zurückführt, in welchem das Trinkwasser auf eine Mindesttemperatur von z. B. ca. 60 °C erwärmt wird.

Eine weitere bekannte Maßnahme zur Einhaltung einer hygienisch einwandfreien Trinkwasserbeschaffenheit besteht darin, am Ende eines Wasserleitungsstranges, beispielsweise an einem Ende einer Trinkwasser-Etagenleitung eines Wohngebäudes oder Krankenhauses eine Spülstation anzuordnen. Die Spülstation ermöglicht ein gezieltes Ablassen von Kalt- und/oder Warmwasser in einen Abfluss, um einen Austausch des Wassers in dem jeweiligen Wasserleitungsstrang zu ermöglichen.

Aus der EP 2 166 159 B1 ist ein Trinkwasserleitungssystem bekannt, bei dem eine Kaltwasserleitung als Reihenleitung ausgeführt ist. Die Kaltwasserleitung weist mindestens ein als Entnahmestelle dienendes Zapfventil und einen Abgang auf, wobei an dem Abgang ein Toiletten-Spülkasten angeschlossen ist, und wobei der Spülkasten am Ende der Kaltwasserleitung angeordnet ist. Zum Erhalt der Trinkwasserhygiene und zur Vermeidung eines unnötig hohen Wasserverbrauchs ist das Trinkwasserleitungsystem mit einer elektronischen Steuerung versehen, die mit einer Zeitmesseinrichtung versehen ist und über einen Sensor eine Trinkwasserentnahme aus der Kaltwasserleitung erfasst, wobei der Sensor bei einer Trinkwasserentnahme die Zeitmesseinrichtung aktiviert und die elektronische Steuerung bei Überschreiten eines vorgegebenen Zeitintervalls seit der letzten Trinkwasserentnahme eine Betätigungsvorrichtung des Spülkastens zur Auslösung einer Toilettenspülung ansteuert. Bei diesem System wird eine immer gleiche Menge an Kaltwasser in immer gleichen maximalen Zeitabständen aus der Kaltwasserleitung zum Spülen derselben entnommen.

Des Weiteren ist aus WO 2018/145878 A1 ein Spülkasten der eingangs genannten Art bekannt. Der Spülkasten umfasst eine Spülvorrichtung mit einer Kaltwasserzuleitung, einer Warmwasserzuleitung, einer Ventilanordnung zum Einlassen des durch die Kaltwasserzuleitung und die Warmwasserzuleitung einströmenden Wassers und einer Wasserableitung zum Ablassen des von der Ventilanordnung eingelassenen Wassers. Zudem weist die Spülvorrichtung mindestens einen Temperatursensor zum Messen der Wassertemperatur in der Kaltwasserzuleitung und/oder der Warmwasserzuleitung und zum Erzeugen mindestens eines Temperatursignals auf. Des Weiteren ist eine Steuerung zum Betätigen der Ventilanordnung vorgesehen. Die Steuerung erzeugt in Abhängigkeit von dem Temperatursignal ein Steuersignal, wobei die Ventilanordnung in Abhängigkeit vom Steuersignal Wasser durch die Wasserableitung in den Spülkasten ablässt. Der Spülkasten ist wie im Stand der Technik üblich mit einer Spülkastenventilanordnung versehen, mittels der zumindest ein Teils der im Spülkasten enthaltenen Wassermenge zum Spülen einer Toilette abgelassen werden kann. Auch ist der Spülkasten wie im Stand der Technik üblich mit einem Überlauf versehen, der dem Ablassen von über einen vorgegebenen Wasserstand im Spülkasten hinaus ansteigendem Wasser aus dem Spülkasten ohne Betätigung der Spülkastenventilanordnung dient. Der Überlauf ist dabei durch einen als Überlaufrohr ausgeführten Ventilverschlusskörper der Spülkastenventilanordnung definiert. Dieser Spülkasten ermöglicht zwar außer einer Hygienespülung einer Kaltwasserleitung zusätzlich auch eine Hygienespülung einer Warmwasserleitung, die jeweilige Hygienespülung erfolgt dabei jedoch nicht unabhängig vom Spülwasserstand. Bei der Hygienespülung wird der in der DIN EN 14055 vorgeschriebene Sicherheitsabstand des Überlaufwasserstandes von der vom Spülkastenhersteller anzubringenden Markierung für den höchsten Nennwasserstand unterschritten.

Die DE 102 22 193 A1 beschreibt einen Spülkasten für eine Toilettenschüssel mit einer elektronisch gesteuerte Wasserspülung, die es durch ein Zusammenspiel von programmgesteuerter Ablaufsteuerung mit elektrischen Aktoren und Sensoren ermöglichen soll, mit minimalem Einsatz von Material, Energie und Wasser Fäkalien durch eine Toilettenschüssel und schließlich in das Abwasser zu entsorgen. Der Frischwasserzulauf in den Spülkasten wird durch zwei Magnetventile gesteuert. Zum Füllen des Spülkastens wird eines der beiden Magnetventile geöffnet, wobei Wasser durch eine Leitung in den unteren Bereich des Spülkastens fließt. Das andere Magnetventil dient der Durchführung einer kleinen Druckspülung. Hierzu ist an dem Ventil ein Schlauch angeschlossen, der in das als Ablaufventilkörper dienende Überlaufrohr mündet. Die Druckspülung wird durch Betätigen einer Drucktaste ausgelöst. Mit einer Vorrichtung zur Hygienespülung einer Trinkwasserleitung beschäftigt sich die DE 102 22 193 A1 nicht.

Davon ausgehend liegt der Erfindung die Aufgabe zugrunde, einen Spülkasten der eingangs genannten Art zu schaffen, der die Einhaltung der Trinkwasserhygiene vereinfacht, einen unnötig hohen Wasserverbrauch vermeidet und eine Hygienespülung unabhängig vom Spülwasserstand ermöglicht.

Die Aufgabe wird erfindungsgemäß bei einem Spülkasten der eingangs genannten Art dadurch gelöst, dass der Steuerung ein Sensor zum Messen der Wassertemperatur in der Wasser-Zuflussleitung und/oder ein Sensor zum Detektieren einer Trinkwasserentnahme aus einer an der Wasser-Zuflussleitung in eingebautem Zustand des Spülkastens angeschlossenen Kalt- oder Warmwasserleitung zugeordnet sind/ist, wobei der Sensor zum Detektieren einer Trinkwasserentnahme bei einer detektierten Trinkwasserentnahme eine Zeitmesseinrichtung aktiviert, wobei die Steuerung in Abhängigkeit eines Sensorsignals des Sensors zum Messen der Wassertemperatur und/oder bei Überschreiten eines vorgegebenen Zeitintervalls seit einer letzten detektierten Trinkwasserentnahme ein Steuersignal zum Betätigen der Ventilanordnung erzeugt, wobei die Ventilanordnung in Abhängigkeit des Steuersignals Trinkwasser aus der Wasser-Zuflussleitung einlässt, und wobei die Wasserabführleitung derart ausgebildet ist, dass sie das von der Ventilanordnung eingelassene Trinkwasser direkt in das Überlaufrohr abführt.

Somit wird ein Spülkasten geschaffen, der die Einhaltung der Trinkwasserhygiene vereinfacht, der die Möglichkeit bietet, erforderliche Hygienespülungen mit relativ geringem Wasserverbrauch auszuführen, und der eine Hygienespülung unabhängig vom Spülwasserstand ermöglicht. Durch das direkte Abführen des zum Zwecke einer Hygienespülung von der Ventilanordnung eingelassenen Trinkwassers in das Überlaufrohr wird eine Überfüllung des Spülkastens zuverlässig verhindert. Das direkte Abführen des für eine Hygienespülung eingelassenen Trinkwassers in das Überlaufrohr bietet zudem den Vorteil, dass die Hygienespülung geräuscharm ist. Eine herkömmliche Hygienespülung, bei welcher der Verschlusskörper des Spülkasten-Ablaufventils aus der Schließstellung in eine Spülstellung angehoben wird, ist dagegen aufgrund der damit einhergehenden schwallartigen Spülung geräuschvoll und relativ laut.

In den auf Anspruch 1 rückbezogenen Unteransprüchen sind zweckmäßige und vorteilhafte Ausgestaltungen des Erfindungsgegenstandes aufgezeigt.

Vorzugsweise ist die mindestens eine Wasser-Zuflussleitung des erfindungsgemäßen Spülkastens zweifach oder mehrfach ausgeführt, wobei eine der Wasser-Zuflussleitungen als Kaltwasser-Zuflussleitung und eine andere der Wasser-Zuflussleitungen als Warmwasser-Zuflussleitung vorgesehen ist. Der Spülkasten ist somit sowohl für eine bedarfsgerechte Hygienespülung einer Kaltwasserleitung als auch für eine bedarfsgerechte Hygienespülung einer Warmwasserleitung hergerichtet. Die Warmwasser-Zuflussleitung kann auch als Heißwasser-Zuflussleitung bezeichnet werden.

Eine weitere vorteilhafte Ausgestaltung der Erfindung ist dadurch gekennzeichnet, dass die Ventilanordnung als Mischeinheit zum Mischen, vorzugsweise variablen Mischen von aus der Kaltwasser-Zuflussleitung und aus der Warmwasser-Zuflussleitung eingelassenem Trinkwasser ausgebildet ist. Die Ausgestaltung der Ventilanordnung als Mischeinheit ermöglicht eine kompakte Bauweise der an der Ventilanordnung angeschlossenen Wasserabführleitung. Die Wasserabführleitung nimmt dann wenig Platz in Anspruch, was hinsichtlich der Anordnung der Wasserabführleitung in dem üblicherweise begrenzten Einbauraum oberhalb des Überlaufrohres günstig ist.

Die Steuerung bzw. Mischeinheit des erfindungsgemäßen Spülkastens ist vorzugsweise derart ausgebildet, dass die Kaltwasser-Zuflussleitung und die Warmwasser-Zuflussleitung bei einer Hygienespülung nicht stets gleichzeitig gespült werden. Vielmehr ist die Steuerung bzw. die Mischeinheit des erfindungsgemäßen Spülkastens vorzugsweise derart ausgebildet, dass jede dieser beiden Zuflussleitungen bedarfsgerecht gespült wird.

Auch ist es vorteilhaft, wenn die Ventilanordnung nach einer weiteren Ausgestaltung der Erfindung mit einem elektromechanischen Antrieb versehen ist, der mit mindestens einem beweglichen Ventilkörper, vorzugsweise in Form einer beweglichen Lochscheibe, gekoppelt ist. Hierdurch lässt sich eine kompakte, platzsparende Ventilanordnung, insbesondere Mischeinheit realisieren. Die Ventilanordnung ist vorzugsweise nach Art einer Ventilkartusche einer Einhebelmischarmatur ausgebildet. Der bewegliche Ventilkörper ist dabei vorzugsweise durch das von der Steuerung erzeugte Steuersignal und/oder durch ein zugeordnetes, von der Steuerung erzeugtes Steuersignal steuerbar. Der bewegliche Ventilkörper ist beispielsweise als drehbarer Ventilkörper, vorzugsweise als drehbare Lochscheibe ausgeführt. Hierdurch lässt sich eine sehr feine, vorzugsweise stufenlose Verstellbarkeit des Ventilkörpers relativ zu einem feststehenden Ventilkörperteil realisieren.

Nach einer weiteren Ausgestaltung der Erfindung ist ein Ausgang der Ventilanordnung oder die Wasserabführleitung mit dem Sensor zum Messen der Wassertemperatur und zum Erzeugen eines Temperatursignals versehen, wobei die Steuerung in Abhängigkeit des Temperatursignals die Ventilanordnung steuert. Diese Ausgestaltung der Erfindung umfasst insbesondere eine Ausführungsform, bei welcher der Spülkasten mit einer Kaltwasser-Zuflussleitung und einer Warmwasser-Zuflussleitung versehen ist und die Ventilanordnung als Mischeinheit zum automatischen variablen Mischen von aus der Kaltwasser-Zuflussleitung und aus der Warmwasser-Zuflussleitung eingelassenem Trinkwasser ausgebildet ist. Diese Ausführungsform bietet den Vorteil, dass eine thermische Belastung des Spülkastens während einer Hygienespülung der Warmwasser-Zuflussleitung vermieden wird, indem heißem Wasser aus der Warmwasser-Zuflussleitung kaltes Wasser aus der Kaltwasser-Zuflussleitung beigemischt wird.

Um im Betrieb des Spülkastens eine zuverlässige Ausrichtung der Wasserabführleitung in Bezug auf das Überlaufrohr des Ablaufventils zu gewährleisten, weist die Wasserabführleitung vorzugsweise ein Auslassstück auf, das mit dem Ablaufventil verbunden, vorzugsweise lösbar verbunden ist. Beispielsweise ist das Auslassstück der Wasserabführleitung mit einem fixierten oder fixierbaren Gehäuseteil oder Positionierungsteil des Ablaufventils lösbar verbunden.

Eine hinsichtlich der Montage des Auslassstückes vorteilhafte Ausgestaltung der Erfindung ist dadurch gekennzeichnet, dass das Auslassstück mit einem Befestigungsmittel versehen ist, welches mit einem mit dem Ablaufventil verbundenen Positionierungsrahmen formschlüssig verbunden, vorzugsweise lösbar verrastet ist. Diese Ausgestaltung ermöglicht eine schnelle, einfache sowie stabile Anbindung des Auslassstückes an das Ablaufventil. Ebenso ermöglicht diese Ausgestaltung eine einfache Demontage des Auslassstückes bzw. des Ablaufventils, beispielsweise zu Wartungszwecken.

Vorzugsweise sind die Ventilanordnung und die Steuerung in einem gemeinsamen Gehäuse angeordnet. Die Steuerung ist dabei im Wesentlichen als elektronische Steuerung ausgeführt. Daher kann die Kombination aus Steuerung, Ventilanordnung und gemeinsamen Gehäuse auch als elektronische Mischeinheit bezeichnet werden. Diese Ausgestaltung ermöglicht eine kostengünstige Vorfertigung von verschiedenen Komponenten des Spülkastens sowie eine schnelle Montage von Ventilanordnung und Steuerung am Kastenkörper des Spülkastens.

Eine weitere vorteilhafte Ausgestaltung der Erfindung ist dadurch gekennzeichnet, dass die Ventilanordnung und die Steuerung auf einem gemeinsamen Tragrahmen gelagert sind. Hierdurch lassen sich eine kostengünstige Vorfertigung sowie eine schnelle Montage von Ventilanordnung und Steuerung am Kastenkörper des Spülkastens weiter optimieren. Vorzugsweise ist der Tragrahmen für eine Montage an einer Revisionsöffnung des Spülkastens ausgebildet.

Nach einer weiteren Ausgestaltung der Erfindung sind die Ventilanordnung und die Steuerung unterhalb oder hinter einer haubenförmigen Abdeckung angeordnet. Hierdurch können die Steuerung und die Ventilanordnung nicht nur vor mechanischen Einwirkungen geschützt werden. Die Abdeckung bietet bei entsprechender Dimensionierung zudem die Möglichkeit, daran einen weiteren Anschluss für eine Wasser-Zufuhrleitung zu befestigen. Somit kann für die Fertigung eines erfindungsgemäßen Spülkastens, wenn dieser vorzugsweise außer einer Kaltwasser-Zuflussleitung zusätzlich eine Warmwasser-Zuflussleitung aufweisen soll, vorteilhaft ein herkömmlicher Spülkastenkörper verwendet werden, der an seiner Vorderseite und seiner Oberseite jeweils eine Revisionsöffnung aufweist und mit nur einem einzelnen Anschluss für eine Wasser-Zufuhrleitung versehen ist. Insbesondere umfasst die Erfindung eine Ausgestaltung, bei der die Abdeckung mit einem Anschluss für eine Wasser-Zufuhrleitung, vorzugsweise eine Kaltwasser-Zufuhrleitung, versehen ist, wobei an diesem Anschluss eine in den Spülkasten gerichtete, einen Abzweig aufweisende Wasserleitung angeschlossen ist. An dieser Wasserleitung und an deren Abzweig können dann einerseits ein schwimmerbetätigtes Füllventil und andererseits eine zu der Ventilanordnung der Mischeinheit führende Kaltwasser-Zuflussleitung angeschlossen werden.

Eine weitere vorteilhafte Ausgestaltung der Erfindung ist dadurch gekennzeichnet, dass die Steuerung mit einem Netzanschluss zur Vernetzung mit einer weiteren oder übergeordneten Steuerung versehen ist. Die Steuerung bzw. Mischeinheit ist somit vernetzbar und kann (auch) durch eine übergeordnete Steuerung angesteuert werden. Dabei können periphere Geräte und/oder Sensoren, wie z. B. periphere Temperatursensoren Signale zur Auslösung einer Hygienespülung an die Steuerung des Spülkastens liefern. Die übergeordnete Steuerung kann außer der Mischeinheit bzw. Steuerung des Spülkastens beispielsweise auch eine Spülstation, ein Zirkulationsventil, eine Wandauslaufarmatur, eine Badewanneneinlaufarmatur und/oder eine Duscheinlaufarmatur steuern.

Die Steuerung bzw. Mischeinheit des erfindungsgemäßen Spülkastens kann jedoch auch als eigenständige oder sogenannte Stand-Alone-Steuerung ausgeführt sein, so dass sie ohne ein weiteres Zusatzgerät, insbesondere ohne eine übergeordnete Steuerung, ihre Funktion erfüllen kann.

Ein erfindungsgemäßes Trinkwasserleitungssystem, das mit dem erfindungsmäßen Spülkasten ausgerüstet ist, umfasst mindestens eine an der mindestens einen Wasser-Zuflussleitung angeschlossene Kaltwasserleitung und/oder mindestens eine an der mindestens einen Wasser-Zuflussleitung angeschlossene Warmwasserleitung.

Nachfolgend wird die Erfindung anhand einer ein Ausführungsbeispiel darstellenden Zeichnung näher erläutert. Es zeigen:
- Fig. 1A: einen erfindungsgemäßen Spülkasten, der teilweise aufgeschnitten ist, in einer perspektivischen Rückansicht;
- Fig. 1B: den in Fig. 1A durch einen Kreis IB begrenzten Abschnitt des Spülkastens in vergrößerter Detaildarstellung;
- Fig. 2A: der Spülkasten aus Fig. 1A in Rückansicht; und
- Fig. 2B: eine Vertikalschnittansicht des Spülkastens entlang der Schnittlinie IIB-IIB in Fig. 2A.

In der Zeichnung ist ein beispielsweise als Unterputzspülkasten ausgeführter Spülkasten 1 für ein WC oder Urinal gezeigt. Der Spülkasten 1 ist mit einem Ablaufventil 2 ausgerüstet, das einen aus einer Schließstellung in eine Spülstellung anhebbaren Verschlusskörper 3 aufweist. Der Verschlusskörper 3 ist als Überlaufrohr ausgeführt und weist an seinem unteren Ende eine Dichtung 4 auf, die in der Schließstellung auf einem Ventilsitz 5 dichtend aufliegt.

Der Kastenkörper des Spülkastens 1 weist an seiner Vorderseite 6, und zwar vorzugsweise im oberen Drittel der Vorderseite, eine Revisionsöffnung 7 auf. Die Revisionsöffnung ist länglich und im Wesentlichen rechteckig ausgeführt, wobei ihre Längserstreckung horizontal verläuft. An der Revisionsöffnung 7 ist oder wird ein Montagerahmen (Befestigungsrahmen) 8 angebracht, an dem später eine Betätigungsplatte (nicht gezeigt) montiert wird, die mindestens ein Betätigungselement, z. B. eine schwenkbar gelagerte Taste oder einen Druckknopf aufweist. Das jeweilige Betätigungselement (nicht gezeigt) ist über ein Verbindungselement (nicht gezeigt), das beispielsweise in Form eines Betätigungsstiftes ausgeführt ist, mit einem schwenkbar gelagerten Hebel 9 wirkverbunden, der mit dem Verschlusskörper (Überlaufrohr) 3 des Ablaufventils 2 verbunden ist, um den Verschlusskörper 3 bei einer Spülauslösung anzuheben. Das Überlaufrohr 3 ist hierzu mit mindestens einer Zuglasche 10 versehen, in die der zugeordnete Hebel 9 eingreift.

Des Weiteren weist der Kastenkörper des Spülkastens 1 auch an seiner Oberseite eine Revisionsöffnung 11 auf. Der Spülkasten 1 bietet somit die Möglichkeit, das Ablaufventil 2 je nach Anordnung der zugeordneten Betätigungsvorrichtung wahlweise von vorne oder von oben zu betätigen. Für eine Betätigung von oben würde eine Betätigungsplatte an der oberseitigen Revisionsöffnung 11 angeordnet werden. In dem dargestellten Ausführungsbeispiel ist jedoch an der oberseitigen Revisionsöffnung 11 eine Mischeinheit 12, vorzugsweise eine elektronische Mischeinheit 12 angeordnet, die der bedarfsgerechten Hygienespülung einer Kaltwasserleitung sowie einer Warmwasserleitung dient. Es ist denkbar, die Mischeinheit 12 an der vorderseitigen Revisionsöffnung 7 und eine Betätigungsplatte zum Betätigen des Ablaufventils 2 an der oberseitigen Revisionsöffnung 11 anzuordnen.

Die Mischeinheit 12 weist eine Ventilanordnung (nicht näher gezeigt) zum Mischen, vorzugsweise variablen Mischen von aus einer Kaltwasser-Zuflussleitung 13 und einer Warmwasser-Zuflussleitung 14 eingelassenem Trinkwasser auf. Die Warmwasser-Zuflussleitung 14 kann auch als Heißwasser-Zuflussleitung bezeichnet werden. Die Mischeinheit 12 ist mit einer Wasserabführleitung 15 zum Abführen des von der Ventilanordnung eingelassenen Trinkwassers versehen. Die Wasserabführleitung 15 ist derart ausgebildet, dass sie das von der Ventilanordnung eingelassene Trinkwasser direkt in den als Überlaufrohr 3 ausgeführten Verschlusskörper des Ablaufventils 2 abführt.

Die Wasserabführleitung 15 weist ein Auslassstück 16 auf, dass mit dem Ablaufventil 2 verbunden, vorzugsweise lösbar verbunden ist. Das Auslassstück 16 ist mit einem Befestigungsmittel 17 versehen, welches mit einem mit dem Ablaufventil 2 verbundenen Positionierungsrahmen 18 formschlüssig verbunden, vorzugsweise lösbar verrastet ist. Der Positionierungsrahmen 18 ist beispielsweise an das obere Ende des Ablaufventilgehäuses gelenkig angebunden. Das Befestigungsmittel 17 des Auslassstückes 16 ist im Wesentlichen U-förmige ausgebildet und weist an seiner Außenseite Anschläge 19 sowie Rastvorsprünge 20 auf, wobei die Rastvorsprünge 20 den Positionierungsrahmen 18 im montierten Zustand des Auslassstückes 16 untergreifen.

Das Auslassstück 16 der Wasserabführleitung 15 weist verzugsweise einen Anschlussstutzen 21 zum Anschluss einer flexiblen Rohr- oder Schlauchleitung auf. Der Anschlussstutzen 21 ist vorzugsweise mit einem Außengewinde zum Aufschrauben einer mit der flexiblen Rohr- oder Schlauchleitung verbundenen Überwurfmutter 22 versehen. Das Auslassstück 16 weist vorzugsweise einen schräg verlaufenden rohrleitungsartigen Abschnitt 16.1 auf, der an dem Anschlussstutzen 21 beginnt und in einen im Wesentlichen vertikal verlaufenden Abschnitt 16.2 übergeht, dessen vertikale Längsachse in das Überlaufrohr 3 des Ablaufventils 2 gerichtet ist und vorzugsweise mit der Längsachse des Überlaufrohres 3 in etwa fluchtet. Das Überlaufrohr 3 kann an seinem oberen Ende einen gitterartigen Korb 23 aufweisen, der ein Eindringen von grobem Baumaterial oder Kleinteilen in das Überlaufrohr 3 verhindert. Der in der Zeichnung gezeigte Korb 23 weist an seiner Oberseite einen Ring auf, so dass von der Ventilanordnung eingelassenes Trinkwasser durch den Ring hindurch, ohne Behinderung, direkt in das Überlaufrohr 3 abgeführt wird. Der gitterartige Korb 23 kann allerdings auch weggelassen werden.

Eine in der Mischeinheit 12 integrierte Steuerung (nicht gezeigt) ist vorzugsweise derart hergerichtet, dass sie eine bedarfsgerechte Hygienespülung der Kaltwasserleitung unabhängig von der bedarfsgerechten Hygienespülung der Warmwasserleitung bewirken kann. Der Steuerung sind ein oder mehrere Sensoren (nicht gezeigt) zum Messen der Wassertemperatur in der Kaltwasser-Zuflussleitung 13 bzw. Kaltwasserleitung und/oder in der Warmwasser-Zuflussleitung 14 bzw. Warmwasserleitung zugeordnet. Der jeweilige Sensor erzeugt ein der gemessenen Wassertemperatur proportionales Sensorsignal. In Abhängigkeit des Sensorsignals erzeugt die in der Mischeinheit 12 integrierte Steuerung ein Steuersignal zum Betätigen der Ventilanordnung, so dass eine Hygienespülung ausgelöst wird. Alternativ oder ergänzend kann oder können der Steuerung der Mischeinheit 12 auch ein oder mehrere Sensoren zum Detektieren einer Trinkwasserentnahme aus einer an der Wasser-Zuflussleitung (13, 14) in eingebautem Zustand angeschlossenen Kalt- oder Warmwasserleitung zugeordnet sein. Der betreffende Sensor erzeugt in diesem Fall ein einer detektierten Trinkwasserentnahme proportionales Sensorsignal, wobei der Sensor bei einer detektierten Trinkwasserentnahme eine Zeitmesseinrichtung, z. B. ein Zeitglied, aktiviert. Bei Überschreiten eines vorgegebenen, insbesondere vorgebbaren, Zeitintervalls seit der letzten Trinkwasserentnahme aus der Kaltwasserleitung und/oder Warmwasserleitung erzeugt die Steuerung dann ein Steuersignal zum Betätigen der Ventilanordnung, so dass eine Hygienespülung ausgelöst wird.

Die Ventilanordnung ist mit einem elektromechanischen Antrieb (nicht gezeigt) versehen, der mit mindestens einem beweglichen, vorzugsweise drehbaren Ventilkörper (nicht gezeigt) gekoppelt ist. Der elektromechanische Antrieb umfasst beispielsweise einen Elektromotor, dessen Motorwelle über ein Zahngetriebe mit dem beweglichen Ventilkörper der Ventilanordnung gekoppelt ist. Die Ventilanordnung ist beispielsweise nach Art einer Mischkartusche einer Einhebelmischarmatur ausgeführt.

Der Ausgang der Ventilanordnung oder die Wasserabführleitung 15 ist vorzugsweise mit dem Sensor (nicht gezeigt) zum Messen der Wassertemperatur und zum Erzeugen eines Temperatursignals versehen, wobei die in der Mischeinheit 12 integrierte Steuerung in Abhängigkeit des Temperatursignals den Elektromotor und damit die Ventilanordnung steuert.

Die Ventilanordnung und die Steuerung sind vorzugsweise in einem gemeinsamen Gehäuse 24 angeordnet. Das Gehäuse 24 bzw. die Ventilanordnung und die Steuerung sind auf einem gemeinsamen Tragrahmen 25 gelagert, der an der oberseitigen Revisionsöffnung 11 des Spülkastens 1 montiert ist. Ferner ist der Tragrahmen 25 mit einer haubenförmigen Abdeckung 26 versehen, unterhalb derer die Ventilanordnung und die Steuerung bzw. die daraus gebildete Mischeinheit 12 angeordnet sind/ist.

Der Spülkasten 1 ist mit Anschlüssen 27, 28 zum Anschluss einer Kaltwasser-Zufuhrleitung sowie zum Anschluss einer Warmwasser-Zufuhrleitung versehen. Die Anschlüsse 27, 28 sind vorzugsweise als Eckventile ausgeführt. Einer (27) der Anschlüsse, beispielsweise derjenige für die Warmwasser-Zufuhrleitung, ist vorzugsweise an einer der schmalen Seitenwände des Kastenkörpers in Höhe der vorderseitigen Revisionsöffnung 7 fixiert. Der andere Anschluss 28, beispielsweise derjenige für die Kaltwasser-Zufuhrleitung, ist vorzugsweise an der Oberseite des Spülkastens 1 angeordnet. Vorzugsweise ist die Abdeckung 26 mit einem der Anschlüsse 27, 28 versehen. In der Zeichnung ist zu erkennen, dass die Abdeckung 26 mit dem Anschluss (Eckventil) 28 für eine Kaltwasser-Zufuhrleitung versehen ist, wobei an dem Anschluss 28 eine in den Spülkasten 1 gerichtete, einen Abzweig 29 aufweisende Wasserleitung 30 angeschlossen ist. An der Wasserleitung 30 und an deren Abzweig 29 sind einerseits ein schwimmerbetätigtes Füllventil 31 und andererseits die zu der Ventilanordnung der Mischeinheit 12 führende Kaltwasser-Zuflussleitung 13 angeschlossen.

Die Ventilanordnung der Mischeinheit 12 ist mit Anschlussstutzen 32, 33, 34 für die Kaltwasser-Zuflussleitung 13, die Warmwasser-Zuflussleitung 14 und die Wasserabführleitung 15 versehen. Die Anschlussstutzen 32, 33, 34 sind vorzugsweise in Form von Rohrwinkelstücken ausgeführt, auf welche ein flexibles Leitungsstück der Kaltwasser-Zuflussleitung 13, der Warmwasser-Zuflussleitung 14 bzw. der Wasserabführleitung 15 flüssigkeitsdicht aufgepresst oder aufgeschrumpft ist. Das andere Ende des flexiblen Leitungsstückes ist ebenfalls mit einem Anschlussstutzen 35, 36, 37 versehen, der vorzugsweise in Form eines Rohrwinkelstückes ausgeführt ist und eine Überwurfmutter zur Anbindung des Anschlussstutzens (Rohrwinkelstückes) 35, 36, 37 an dem zugeordneten Abzweig 29 der Wasserleitung 30, an dem zugeordneten Wasserzufuhr-Anschluss 27 bzw. an dem Anschlussstutzen 22 des Auslassstückes 16 der Wasserabführleitung 15 aufweist.

Die Ausführung der Erfindung ist nicht auf das in der Zeichnung dargestellte Ausführungsbeispiel beschränkt.

## Patentansprüche

1. Spülkasten (1), insbesondere Unterputzspülkasten, für ein WC oder Urinal,
- mit einem Ablaufventil (2), das einen aus einer Schließstellung in eine Spülstellung anhebbaren Verschlusskörper (3) aufweist,
wobei der Verschlusskörper (3) als Überlaufrohr ausgeführt ist und eine Dichtung (4) aufweist, die in der Schließstellung auf einem Ventilsitz (5) dichtend aufliegt,
- mit mindestens einer Wasser-Zuflussleitung (13, 14),
- mit einer Ventilanordnung zum Einlassen von in der Wasser-Zuflussleitung (13, 14) anstehendem Trinkwasser,
- mit einer Wasserabführleitung (15) zum Abführen des von der Ventilanordnung eingelassenen Trinkwassers, und
- mit einer Steuerung, wobei der Steuerung ein Sensor zum Messen der Wassertemperatur in der Wasser-Zuflussleitung (13, 14) und/oder ein Sensor zum Detektieren einer Trinkwasserentnahme aus einer an der Wasser-Zuflussleitung (13, 14) in eingebautem Zustand des Spülkastens angeschlossenen Kaltwasser- oder Warmwasserleitung zugeordnet sind/ist, wobei der Sensor zum Detektieren einer Trinkwasserentnahme bei einer detektierten Trinkwasserentnahme eine Zeitmesseinrichtung aktiviert, wobei die Steuerung in Abhängigkeit eines Sensorsignals des Sensors zum Messen der Wassertemperatur und/oder bei Überschreiten eines vorgegebenen Zeitintervalls seit einer letzten detektierten Trinkwasserentnahme ein Steuersignal zum Betätigen der Ventilanordnung erzeugt,
wobei die Ventilanordnung in Abhängigkeit des Steuersignals Trinkwasser aus der Wasser-Zuflussleitung (13, 14) einlässt,
und wobei die Wasserabführleitung (15) derart ausgebildet ist, dass sie das von der Ventilanordnung eingelassene Trinkwasser direkt in das Überlaufrohr (3) abführt.

2. Spülkasten nach Anspruch 1, **dadurch gekennzeichnet, dass** die mindestens eine Wasser-Zuflussleitung (13,14) zweifach oder mehrfach ausgeführt ist, wobei eine der Wasser-Zuflussleitungen (13,14) als Kaltwasser-Zuflussleitung (13) und eine andere der Wasser-Zuflussleitungen (13, 14) als Warmwasser-Zuflussleitung (14) vorgesehen ist.

3. Spülkasten nach Anspruch 2, **dadurch gekennzeichnet, dass** die Ventilanordnung als Mischeinheit (12) zum Mischen, vorzugsweise variablen Mischen von aus der Kaltwasser-Zuflussleitung (13) und aus der Warmwasser-Zuflussleitung (14) eingelassenem Trinkwasser ausgebildet ist.

4. Spülkasten nach einem der Ansprüche 1 bis 3, **dadurch gekennzeichnet, dass** die Ventilanordnung mit einem elektromechanischen Antrieb versehen ist, der mit mindestens einem beweglichen Ventilkörper, vorzugsweise in Form einer beweglichen Lochscheibe, gekoppelt ist.

5. Spülkasten nach Anspruch 3 oder 4, **dadurch gekennzeichnet, dass** ein Ausgang der Ventilanordnung oder die Wasserabführleitung mit dem Sensor zum Messen der Wassertemperatur und zum Erzeugen eines Temperatursignals versehen ist, wobei die Steuerung in Abhängigkeit des Temperatursignals die Ventilanordnung steuert.

6. Spülkasten nach einem der Ansprüche 1 bis 5, **dadurch gekennzeichnet, dass** die Wasserabführleitung (15) ein Auslassstück (16) aufweist, das mit dem Ablaufventil (2) verbunden, vorzugsweise lösbar verbunden ist.

7. Spülkasten nach Anspruch 6, **dadurch gekennzeichnet, dass** das Auslassstück (16) mit einem Befestigungsmittel (17) versehen ist, welches mit einem mit dem Ablaufventil (2) verbundenen Positionierungsrahmen (18) formschlüssig verbunden, vorzugsweise lösbar verrastet ist.

8. Spülkasten nach einem der Ansprüche 1 bis 7, **dadurch gekennzeichnet, dass** die Ventilanordnung und die Steuerung in einem gemeinsamen Gehäuse (24) angeordnet sind.

9. Spülkasten nach einem der Ansprüche 1 bis 8, **dadurch gekennzeichnet, dass** die Ventilanordnung und die Steuerung beziehungsweise das Gehäuse (24) auf einem gemeinsamen Tragrahmen (25) gelagert sind/ist.

10. Spülkasten nach Anspruch 9, **dadurch gekennzeichnet, dass** der Tragrahmen (25) an einer Revisionsöffnung (11) des Spülkastens (1) montiert ist.

11. Spülkasten nach einem der Ansprüche 1 bis 10, **dadurch gekennzeichnet, dass** die Ventilanordnung und die Steuerung beziehungsweise das Gehäuse (24) unterhalb oder hinter einer haubenförmigen Abdeckung (26) angeordnet sind/ist.

12. Spülkasten nach Anspruch 11, **dadurch gekennzeichnet, dass** die Abdeckung (26) mit einem Anschluss (27) für eine Wasser-Zufuhrleitung (13), vorzugsweise eine Kaltwasser-Zufuhrleitung (13), versehen ist, wobei an dem Anschluss (27) eine in den Spülkasten (1) gerichtete, einen Abzweig (29) aufweisende Wasserleitung (30) angeschlossen ist.

13. Spülkasten nach einem der Ansprüche 1 bis 12, **dadurch gekennzeichnet, dass** die Steuerung mit einem Netzanschluss zur Vernetzung mit einer weiteren oder übergeordneten Steuerung versehen ist.

14. Trinkwasserleitungssystem,
- mit einem Spülkasten nach einem der Ansprüche 1 bis 13,
- mit mindestens einer an der mindestens einen Wasser-Zuflussleitung (13) angeschlossenen Kaltwasserleitung und/oder mindestens einer an der mindestens einen Wasser-Zuflussleitung (14) angeschlossenen Warmwasserleitung.

## Claims

1. Flushing cistern (1), in particular a flush-mounted cistern, for a WC or urinal,
- with a drain valve (2) which has a closure body (3) which can be lifted from a closed position into a flushing position,
wherein the closure body (3) is designed as an overflow pipe and has a seal (4) which, in the closed position, rests tightly on a valve seat (5),
- with at least one water intake line (13, 14),
- with a valve arrangement for letting in drinking water present in the water intake line (13, 14),
- with a water discharge line (15) for discharging the drinking water let in by the valve arrangement, and
- with a control, wherein a sensor for measuring the water temperature in the water intake line (13, 14) and/or a sensor for detecting a drinking water withdrawal from a cold water or hot water line connected to the water intake line (13, 14) in the mounted state of the flushing cistern are/is assigned to the control, the sensor for detecting a drinking water withdrawal activating a time measuring device in the case of a detected drinking water withdrawal, wherein the control generates a control signal for actuating the valve arrangement as a function of a sensor signal of the sensor for measuring the water temperature and/or when a predetermined time interval since a last detected drinking water withdrawal is exceeded,
wherein the valve arrangement lets in drinking water from the water intake line (13, 14) in dependence on the control signal,
and wherein the water discharge line (15) is designed in such a way that it discharges the drinking water let in by the valve arrangement directly into the overflow pipe (3).

2. Flushing cistern according to claim 1, **characterized in that** the at least one water intake line (13, 14) is designed two or more times, wherein one of the water intake lines (13, 14) is provided as a cold water intake line (13) and another of the water intake lines (13, 14) is provided as a hot water intake line (14).

3. Flushing cistern according to claim 2, **characterized in that** the valve arrangement is designed as a mixing unit (12) for mixing, preferably variable mixing, of drinking water let in from the cold water intake line (13) and from the hot water intake line (14).

4. Flushing cistern according to any one of claims 1 to 3, **characterized in that** the valve arrangement is provided with an electromechanical drive which is coupled to at least one movable valve body, preferably in the form of a movable perforated disc.

5. Flushing cistern according to claim 3 or 4, **characterized in that** an outlet of the valve arrangement or the water discharge line is provided with the sensor for measuring the water temperature and for generating a temperature signal, wherein the control controls the valve arrangement in dependence on the temperature signal.

6. Flushing cistern according to any one of claims 1 to 5, **characterized in that** the water discharge line (15) has an outlet piece (16) which is connected, preferably detachably connected, to the drain valve (2).

7. Flushing cistern according to claim 6, **characterized in that** the outlet piece (16) is provided with a fastening means (17) which is positively connected, preferably detachably locked, to a positioning frame (18) connected to the drain valve (2).

8. Flushing cistern according to any one of claims 1 to 7, **characterized in that** the valve arrangement and the control are arranged in a common housing (24).

9. Flushing cistern according to any one of claims 1 to 8, **characterized in that** the valve arrangement and the control or the housing (24), respectively, are/is mounted on a common support frame (25).

10. Flushing cistern according to claim 9, **characterized in that** the support frame (25) is mounted on an inspection opening (11) of the flushing cistern (1).

11. Flushing cistern according to any one of the claims 1 to 10, **characterized in that** the valve arrangement and the control or the housing (24), respectively, are/is arranged below or behind a hood-shaped cover (26).

12. Flushing cistern according to claim 11, **characterized in that** the cover (26) is provided with a connection (27) for a water intake line (13), preferably a cold water intake line (13), wherein a water line (30) having a branch (29) and directed into the flushing cistern (1) is connected to the connection (27).

13. Flushing cistern according to any one of the claims 1 to 12, **characterized in that** the control is provided with a network connection for networking with a further or superordinate control.

14. Drinking water conduit system,
- with a flushing cistern according to any one of claims 1 to 13,
- with at least one cold water line connected to the at least one water intake line (13) and/or at least one hot water line connected to the at least one water intake line (14).

## Revendications

1. Réservoir de chasse d'eau (1), en particulier réservoir de chasse d'eau encastré, pour des toilettes ou un urinoir,
- avec une soupape de vidange (2), laquelle comprend un corps de fermeture (3) soulevable d'une position de fermeture dans une position de chasse d'eau,
dans lequel le corps de fermeture (3) se présente sous la forme d'un tuyau de trop-plein et comprend un joint d'étanchéité (4), lequel, dans la position de fermeture, repose de manière étanche sur un siège de soupape (5),
- avec au moins une conduite d'arrivée d'eau (13, 14),
- avec un ensemble soupape pour l'admission d'eau potable en attente dans la conduite d'arrivée d'eau (13, 14),
- avec une conduite d'évacuation d'eau (15) pour l'évacuation de l'eau potable admise par l'ensemble soupape, et
- avec une commande, dans lequel un capteur pour la mesure de la température de l'eau dans la conduite d'arrivée d'eau (13, 14) et/ou un capteur pour la détection d'un prélèvement d'eau potable à partir d'une conduite d'eau froide ou d'eau chaude raccordée à la conduite d'arrivée d'eau (13, 14) à l'état monté du réservoir de chasse d'eau est/sont associé(s) à la commande, dans lequel le capteur pour la détection d'un prélèvement d'eau potable active un dispositif de chronométrage lors d'un prélèvement d'eau potable détecté, dans lequel la commande produit un signal de commande pour l'actionnement de l'ensemble soupape en fonction d'un signal de capteur du capteur pour la mesure de la température de l'eau et/ou lors du dépassement d'un intervalle de temps prédéfini depuis un dernier prélèvement d'eau potable détecté,
dans lequel l'ensemble soupape admet de l'eau potable en provenance de la conduite d'arrivée d'eau (13, 14) en fonction du signal de commande,
et dans lequel la conduite d'évacuation d'eau (15) est conçue de telle sorte qu'elle évacue l'eau potable admise par l'ensemble soupape directement dans le tuyau de trop-plein (3).

2. Réservoir de chasse d'eau selon la revendication 1, **caractérisé en ce que** l'au moins une conduite d'arrivée d'eau (13, 14) est présente en deux exemplaires ou en plusieurs exemplaires, dans lequel l'une des conduites d'arrivée d'eau (13, 14) est prévue sous la forme d'une conduite d'arrivée d'eau froide (13) et une autre des conduites d'arrivée d'eau (13, 14) est prévue sous la forme d'une conduite d'arrivée d'eau chaude (14).

3. Réservoir de chasse d'eau selon la revendication 2, **caractérisé en ce que** l'ensemble soupape est conçu sous la forme d'une unité de mélange (12) pour le mélange, de préférence le mélange variable, d'eau potable admise en provenance de la conduite d'arrivée d'eau froide (13) et en provenance de la conduite d'arrivée d'eau chaude (14).

4. Réservoir de chasse d'eau selon l'une des revendications 1 à 3, **caractérisé en ce que** l'ensemble soupape est pourvu d'un entraînement électromécanique, lequel est accouplé à au moins un corps de soupape mobile, de préférence sous la forme d'un disque perforé mobile.

5. Réservoir de chasse d'eau selon la revendication 3 ou la revendication 4, **caractérisé en ce qu'**une sortie de l'ensemble soupape ou la conduite d'évacuation d'eau est pourvue du capteur pour la mesure de la température de l'eau et pour la production d'un signal de température, dans lequel la commande, en fonction du signal de température, commande l'ensemble soupape.

6. Réservoir de chasse d'eau selon l'une des revendications 1 à 5, **caractérisé en ce que** la conduite d'évacuation d'eau (15) comprend une pièce de déversement (16), laquelle est reliée, de préférence reliée de manière amovible, à la soupape de vidange (2).

7. Réservoir de chasse d'eau selon la revendication 6, **caractérisé en ce que** la pièce de déversement (16) est pourvue d'un moyen de fixation (17), lequel est relié par complémentarité de forme, de préférence encliqueté de manière amovible, à un cadre de positionnement (18) relié à la soupape de vidange (2).

8. Réservoir de chasse d'eau selon l'une des revendications 1 à 7, **caractérisé en ce que** l'ensemble soupape et la commande sont disposés dans un boîtier (24) commun.

9. Réservoir de chasse d'eau selon l'une des revendications 1 à 8, **caractérisé en ce que** l'ensemble soupape et la commande, respectivement le boîtier (24), sont/est monté(s) sur un cadre de support (25) commun.

10. Réservoir de chasse d'eau selon la revendication 9, **caractérisé en ce que** le cadre de support (25) est monté sur une ouverture de regard (11) du réservoir de chasse d'eau (1).

11. Réservoir de chasse d'eau selon l'une des revendications 1 à 10, **caractérisé en ce que** l'ensemble soupape et la commande, respectivement le boîtier (24), sont/est disposé(s) au-dessous d'un ou derrière un couvercle (26) en forme de capot.

12. Réservoir de chasse d'eau selon la revendication 11, **caractérisé en ce que** le couvercle (26) est pourvu d'un raccord (27) pour une conduite d'amenée d'eau (13), de préférence une conduite d'amenée d'eau froide (13), dans lequel une conduite d'eau (30) comprenant une dérivation (29), dirigée dans le réservoir de chasse d'eau (1), est raccordée au raccord (27).

13. Réservoir de chasse d'eau selon l'une des revendications 1 à 12, **caractérisé en ce que** la commande est pourvue d'un raccord au réseau pour la mise en réseau avec une commande supplémentaire ou prioritaire.

14. Système de conduite d'eau potable,
- avec un réservoir de chasse d'eau selon l'une des revendications 1 à 13,
- avec au moins une conduite d'eau froide raccordée à l'au moins une conduite d'arrivée d'eau (13) et/ou au moins une conduite d'eau chaude raccordée à l'au moins une conduite d'arrivée d'eau (14).
